# EUROPÄISCHE PATENTSCHRIFT

(11) **EP 0 035 662 B1**
(45) Veröffentlichungstag und Bekanntmachung des Hinweises auf die Patenterteilung: **27.12.1984**
(21) Anmeldenummer: 81101006.5
(22) Anmeldetag: 13.02.1981
(51) Int. Cl.: G21F 9/36

(54) **Vorrichtung zur Konditionierung bioschädlicher Abfälle**
Process for conditioning biologically dangerous wastes
Procédé de conditionnement des déchets biologiquement dangereux

(30) Priorität: 08.03.1980 DE 3009005
(43) Veröffentlichungstag der Anmeldung: 16.09.1981
(73) Patentinhaber: TRANSNUKLEAR GmbH, D-6450 Hanau 11 (DE)
(72) Erfinder: Brunner, Herbert, Dr. Dipl.-Chem., D-6450 Hanau 9 (DE); Christ, Bernhard, Dr. Dipl.-Chem., D-6090 Rüsselsheim (DE); Henss, Wilhelm, D-6454 Bruchköbel (DE); Pfeifer, Werner, Ing. grad., D-6380 Bad Homburg (DE); Scheuermann, Klaus, D-6476 Hirzenhain (DE)

## Beschreibung

Gegenstand der vorliegenden Erfindung ist eine mobile Vorrichtung zur Konditionierung bioschädlicher, insbesondere radioaktiver Abfälle, bestehend aus einem Arbeitsraum mit von variablen Abschirmungen umgebenen Behältern zur Aufnahme und Dosierung der Abfälle, der einen in einen Sumpf auslaufenden schrägen Boden besitzt, Förder- und Überwachungseinrichtungen für die Abfälle und die Zusatzstoffe, aus einer Abfüllstation zur Befüllung der Endlagerbehälter und einer programmierbaren Steuerung.

In zahlreichen Lebensbereichen entstehen Abfälle, die ihrer Natur nach toxisch, radioaktiv oder auf andere Weise umweltbelastend sind. Zu diesen Abfällen, die aufgrund einschlägiger Gesetzte besonders zu behandeln und zu lagern sind, gehören beispielsweise Kernkraftwerksabfälle, wissenschaftliche und medizinische Abfälle aus Industrie, Forschungszentren und Krankenhäusern, sowie andere chemischbiologische Abfälle. Die Abfallbehandlung erfolgt überwiegend am Ort des Abfallanfalles, häufig mit mobilen Konditionierungsvorrichtungen.

Es sind eine ganze Reihe von Verfahren bekannt, nach denen die genannten Abfälle deponierfähig verfestigt werden können. Die Anwendung des jeweiligen Verfestigungsverfahrens ist dabei hauptsächlich von der Art des Abfalles abhängig. Solche Konditionierverfahren und Vorrichtungen dazu werden in mehreren Veröffentlichungen beschrieben (z. B. DE-B-1 199414, DE-B-1 771 244, DE-A-2 228 938, DE-A-2 249 563, NL-C-40 837, DE-A-2 421 142, DE-U-7711 596.

In der DE-A-2 637 858 wird beispielsweise eine ortsfeste Vorrichtung zur Konditionierung radioaktiver Abfälle beschrieben, bestehend aus einem Arbeitsraum mit Behältern zur Aufnahme und Dosierung der Abfälle, Fördereinrichtungen für die Abfälle und Abfüllstationen zur Befüllung der Endlagerbehälter.

Ausserdem ist es aus der DE-A-2 629 384 bekannt, beim Konditionieren radioaktiver Abfallflüssigkeiten in mit Rührern versehenen Endlagerbehältern, diese mit einem Rührerantrieb zu koppeln.

Bei den bekannten Konditioniervorrichtungen sind insbesondere nachteilig ihr wenig kompakter Aufbau, der Kontaminationsprobleme mit sich bringt, zusätzlich ein durch aufwendige Endlagerbehälter-Fördereinrichtungen bedingtes hohes Transportgewicht, weiterhin die nur begrenzten variablen Einsatzmöglichkeiten hinsichtlich der Konditionierung von Abfällen unterschiedlicher Radioaktivität, ferner, im Hinblick auf Störfälle und auf die Freisetzung von flüchtigen oder aerosol- bzw. staubförmigen Schadstoffen, die bestehenden sicherheitstechnischen Ausgestaltungen. Auch die bekannten Rührerankopplungen erfüllen nicht die geforderten Bedingungen.

Es war daher Aufgabe der vorliegenden Erfindung, eine Vorrichtung zur Konditionierung bioschädlicher, insbesondere radioaktiver Abfälle, bestehend aus einem Arbeitsraum mit von variablen Abschirmungen umgebenen Behältern zur Aufnahme und Dosierung der Abfälle, der einen in einem Sumpf auslaufenden schrägen Boden besitzt, Förder- und Überwachungseinrichtungen für die Abfälle und die Zusatzstoffe, einer Abfüllstation zur Befüllung der Endlagerbehälter und einer programmierbaren Steuerung, zu schaffen, die kompakt ausgelegt, ein relativ niedriges Transportgewicht aufweist, einen variablen Einsatz zulässt, arbeitsmässig rationell ausgestaltet und sicherheitstechnisch vorteilhaft ist.

Die Aufgabe wurde erfindungsgemäss dadurch gelöst, dass die Ankupplung der mit einem eingebauten Rührer versehenen Endlagerbehälter an den Rührerantrieb der Anlage mittels eines Hubschlittens erfolgt, der ein Antriebsaggregat, eine Kupplung für den Rührer, eine Abfallzufuhrleitung, eine Abluftleitung, eine Positioniereinrichtung und Arretierstifte trägt, wobei als Kupplung für den Rührer ein Flacheisen mit mehreren Mitnehmerbolzen und einem Zentrierstift verwendet wird, und die Öffnungen der Abfallzuführungsleitung und der Abluftleitung durch Schwenkpfannen, die über Federn und Kurvennuten mit dem Hubschlitten schwenkbar verbunden sind, freigegeben und verschlossen werden.

Die erfindungsgemässe Vorrichtung ist in den Abbildungen 1 bis 11 schematisch in beispielhaften Ausführungsformen näher erläutert.

### Es zeigen

Abb. eine Seitenansicht der erfindungsgemässen Vorrichtung,
Abb. 2 eine Draufsicht der erfindungsgemässen Vorrichtung,
Abb. 3-5 Aufnahme- und Dosierbehälter,
Abb. 6-8 Hubschlitten mit zugehörigen Einrichtungen,
Abb. 9 Rohrverschluss der Abfallzuführleitung, Abb. 10, 11 Transportfahrzeug für die Endlagerbehälter.

Die erfindungsgemässe Abfallkonditionierungsvorrichtung (1) weist einen Arbeitsraum (2) auf, dessen Decke (19) als Montageöffnung eingerichtet ist. Der Arbeitsraum (2) enthält neben Hilfsvorrichtungen Behälter (5, 6) zur Aufnahme und Dosierung der bioschädlichen Abfälle. Die Befüllung der Behälter (5, 6) erfolgt beispielsweise über einen Anschluss (48) für Kugelharz-Abfälle und über einen Anschluss (49) für Schlämme. Ein Anschluss (50) dient der Versorgung mit deionisiertem Wasser. Die Strahlenschutzabschirmung (7) um die Behälter (6, 5) ist variabel gestaltet, z.B. aus Bleibausteinen, je nach Einsatzzweck der erfindungsgemässen Vorrichtung. Es ist besonders vorteilhaft, die Behälteranordnung so zu gestalten, dass für den Fall, dass fallweise nur einer der Behälter (6, 5) verwendet wird, der andere Behälter bei entsprechender Befüllung, z. B. mit Wasser oder geeignetem Schüttgut, als Abschirmung für den zweiten Behälter wirkt. Mittels Versorgungseinrichtungen (16, 17) werden die radioaktiven Abfälle in die Behälter (6, 5) aufgenommen, dosiert und anschliessend in die Befüllstationen (57, 58) gefördert, wo die Abfälle in Endlagerbehältern (8), die vorgelegtes Verfestigungsmittel enthalten, gefüllt und verfestigt werden. Die erfindungsgemässe Vorrichtung (1) enthält vorzugsweise mehrere Befüllstationen (57, 58), so dass ein rationeller Arbeitsablauf möglich ist. Zweckmässig ist auch die Verwendung der einen Befüllstation (57) für Kugelharzabfälle, der anderen Befüllstation (58) für Schlammabfälle. Vor dem Befüllen der Endlagerbehälter (8) senkt sich ein Hubschlitten (9) auf einen Zwischendeckel (30) ab und wird dort angekuppelt. Während des Befüllens befindet sich der Endlagerbehälter (8), vorteilhafterweise in einem Abschirmbehälter (47) stehend, auf einem Transportfahrzeug (44), das in der Befüllstation fixiert ist. Nach dem Befüllen hebt sich der Hubschlitten (9), und eine Deckelaufsetzvorrichtung (51) schliesst den Behälter. Anschliessend wird der Endlagerbehälter abtransportiert. Das Innere des Arbeitsraumes (2) besitzt einen in einem Sumpf (3) auslaufenden schrägen Boden (4). Die sich gegebenenfalls im Sumpf (3) ansammelnden Leckagen werden durch ein Messinstrument (18) überwacht. Vorteilhafterweise erfolgt die Bedienung über ein Bedienungspult (52), das über ein flexibles Kabel (53) mit der Vorrichtung (1) verbunden ist. Die Vorrichtung (1) hat Containermasse und ist daher gut transportierbar und variabel einsetzbar. Die Steuerung der Vorrichtung ist freiprogrammierbar, festverdrahtete Schützsteuerungen fehlen. Dadurch wird einmal die kompakte Bauweise erreicht, zum anderen können Abfallprogrammänderungen schnell erfolgen. Durch elektronische Zyklusprüfung ist die korrekte Ausführung der Befehle sichergestellt. Bei Verzug oder bei Fehlstellungen, z.B. von Ventilen usw., sperren die Leistungsausgänge der Steuerung bis zur Beseitigung der Störung und Quittierung. Die Vorrichtung geht also bei Störungen immer in den sicheren Zustand über.

Die Gestaltung der einzelnen Komponenten der Vorrichtung (1) ist in den Abbildungen 3 bis 11 detailliert dargestellt.

Der Endlagerbehälter (8) mit einem Zwischendeckel (30), der eine Durchführung für das anzukuppelnde obere Ende einer als Rohr ausgebildeten Rührerachse (70) des im Endlagerbehälter (8) eingebauten Rührers (54) sowie je eine Öffnung für den Abfallzulauf (59) und die Abluft (65) enthält, wird, z. B. mittels Stapler, in der Befüll- und Mischposition auf ein Transportfahrzeug (44) mit Untersatz (45) abgesetzt und mit Hilfe einer Positioniereinrichtung (14), die Lichtzeiger enthält, durch Verschieben und Drehen positioniert. Durch Absenken des Hubschlittens (9) werden in einem Schritt als Tropfschutz dienende Schwenkpfannen (25), die sich unter der Abfallzuführleitung (12) und unter der Abluftleitung (13) befinden, weggeschwenkt, der Rührer (54) mittels Kupplung (11) zentriert und an die Antriebswelle des Antriebsaggregats (10) angekuppelt, und Fassarretierstifte (15) in Haltelaschen (82), die sich z.B. am Zwischendeckel (30) befinden, eingefahren. Über Endschalter wird die Abwärtsbewegung des Hubschlittens (9) gestoppt; die Abfallzuführleitung (12), die wie auch die Abluftleitung (13) in die entsprechenden Öffnungen (59, 65) eingefahren ist, wird durch einen Schaltkontakt freigegeben. Dabei hat es sich als besonders günstig erwiesen, die Enden der Leitungen (12, 13) mit Dichtungen (28) auszustatten, die mittels Federn (29) auf den Zwischendeckel (30) gepresst werden. Der Schaltkontakt zur Freigabe der Abfallzuführleitung (12) kann zweckmässig in die Dichtungen (28) integriert werden.

Nach Beendigung des Dosier- und Mischvorganges fährt der Hubschlitten (9) aus seiner Betriebsposition nach oben in seine Ruheposition zurück. Während dieser Aufwärtsbewegung werden die Schwenkpfannen (25) unter die Abfallzuführ- und Abluftleitung (12, 13) zurückgeschwenkt und an die Dichtungen (28) angepresst. Der befüllte Endlagerbehälter (8) wird abschliessend mit einem Enddeckel (80) geeignet verschlossen und abtransportiert.

Als besonders vorteilhaft hat es sich gezeigt, wenn die Schwenkpfanne (25) an einer Achse (66), die einen in einer Kurvennut (27) geführten Stift (67) enthält, befestigt ist, so dass mit Hilfe des Spannens bzw. Entspannens eines Federelementes (26) der Schwenkvorgang ausgelöst wird. Die Führung der Achse (66) erfolgt in einem Führungselement (68). Es ist auch besonders günstig, z. B. über einen Anschluss (69), die Schwenkpfannen (25) pneumatisch an die Dichtungen (28) anzupressen.

Die Ausgestaltung der Rührerkupplung (11) mit einem Flacheisen (31) sowie 2-4 Mitnehmerbolzen (32) und einem Zentrierstift (33) hat sich wegen der Robustheit als besonders günstig erwiesen, ebenso die Verwendung von zwei Lichtzeigern für die Positioniereinrichtung (14). Der Zentrierstift (33) zentriert den Rührer (54) durch Hineinfahren seiner Spitze in das obere offene Ende der Rührerachse (70), während die Mitnehmerbolzen (32) ein am oberen Ende der Rührerachse (70) befestigtes Element (71), beispielsweise ein angeschweisstes Flacheisen, im angekuppelten Betriebszustand drehend mitbewegen und also den Rührer (54) antreiben.

Vorzugsweise ist das Antriebsaggregat (10) für den eingebauten Rührer (54) des Endlagerbehälters (8) mit einem Kraftmessgerät (55) verbunden.

Damit ist es möglich, die sich beim Rühren des Gemisches aus Abfall, Verfestigungsmittel und Flüssigkeit ändernden Gemischeigenschaften, z.B. Viskosität, als Steuerungsmöglichkeit der Konditionierung auszunutzen.

Beim Wechsel der Endlagerbehältergrösse hat sich die verschiebbare Anordnung der Arretierstifte (15) am Hubschlitten (9) besonders vorteilhaft bewährt.

Als besonders günstig hat es sich erwiesen, wenn das Rohr (34) der Abfallzuführleitung (12) als Verschluss ein Kegelventil (35) enthält, das über einen Schaft (36) mit einem Antrieb (38) verbunden ist. Der Schaft (36) ist mittels dichter Durchführung (37) durch das Rohr (34) geführt. Der Antrieb (38), an einer Haltevorrichtung (83) befestigt, gestattet auf einen entsprechenden Steuerbefehl hin die axiale Bewegung des Kegelventils (35) und damit das Öffnen bzw. Schliessen des Rohres (34). In Öffnungsposition ragt das Kegelventil (35) in das Lagerfass hinein und gibt über die so entstehende kreisringförmige Öffnung, gebildet aus dem mit einer Dichtfläche (39) versehenen Ende des Rohres (34) und der Kegelmantel-Dichtfläche (40), das bioschädliche bzw. radioaktive Gut (72) frei. In Verschlussposition nach dem Befüllen dichtet die Kegelmantel-Dichtfläche (40) mit der Dichtfläche (39) am Ende des Rohres (34), wobei sich Dichtflächen aus Metall besonders bewährt haben, so dass das Rohr (34) mittels des Hubschlittens (9) gefahrlos von der Befüllöffnung (59) im Zwischendeckel (30) weggefahren werden kann.

Es hat sich als besonders günstig herausgestellt, wenn der Antrieb (38) aus einem Druckfluftzylinder (41) und einer Rückholfeder (42) besteht, mit denen die axiale Bewegung des Kegelventils (35) ausgeführt wird. Zweckmässig ist der Hub dieser axialen Bewegung so begrenzt, dass er geringer ist als die axiale Länge der dichten Durchführung (37). In manchen Fällen ist auch die ballige Formung des Bodens (43) des Kegelventils (35) von besonderem Vorteil.

Es ist besonders vorteilhaft, wenn die Behälter (5, 6) und/oder der Abschirmbehälter (47) doppelwandig mit einem zwischen den Wandungen liegenden, befüllbaren Hohlraum ausgebildet sind. Zwischen der Doppelwand (20, 21) befindet sich ein Hohlraum (22), der mit jeweils geeignetem Strahlenschutzmaterial befüllt werden kann. Die Doppelwand (20, 21) ist an einem massiven Boden (60) befestigt, jedoch kann auch der Boden in besonderen Fällen ebenfalls als Doppelwand ausgebildet sein. Zur Stabilisierung und zur Erhaltung der Geometrie des befüllbaren Hohlraumes (22) haben sich Abstandshalter (61) besonders günstig bewährt, wobei die Abstandshalter (61) gegenüber dem Behälterradius zweckmässigerweise einen Winkel bilden. Je nach Aufgabenstellung braucht der Hohlraum (22) erst am Einsatzort mit Wasser, geeigneten Lösungen bzw. Schüttgut oder anderen strahlenabsorbierenden Materialien befüllt werden. Zusätzliche Ein- (62) und Auslassvorrichtungen (63) haben sich zum Befüllen und späteren Entleeren des Hohlraumes (22) als besonders günstig erwiesen.

Es ist auch besonders vorteilhaft, den befüllbaren Hohlraum (22) durch Querwände (64) in mehrere Kammern (23) zu unterteilen. Dadurch wird in speziellen Fällen ein unterschiedliches Befüllen mit Abschirmmaterial ermöglicht.

Insbesondere ist die Unterteilung des Hohlraumes (22) durch konzentrische Wände (24) in mehrere konzentrische Kammern (23) vorteilhaft.

Der Behälter (5, 6, 47) kann gegebenenfalls durch Befüllen des Hohlraumes mit Beton o.ä. in eine sogenannte «verlorene Betonabschirmung_{"} umgewidmet werden. Als besonders günstig hat sich dabei die Einlage eines Bleches aus diffusionshemmendem Material, beispielsweise Aluminiumblech gegen Tritiumpermeation, erwiesen. Beim Befüllen des Hohlraumes mit Beton o.ä. dienen die Abstandshalter (61) zusätzlich als Bewehrung.

Das Transportfahrzeug (44) hat sich im Befüllungsstadium der Endlagerbehälter (8) als besonders günstiges konstruktives Element der erfindungsgemässen Vorrichtung herausgestellt. Auf einem Untersatz (45) des Transportfahrzeuges (44), an dem eine Zentriervorrichtung (73) befestigt ist, steht ein Abschirmbehälter (47), der den Endlagerbehälter (8) enthält. Am Untersatz (45) sind rohrförmige Elemente (74) montiert, die innen als Hydraulikzylinder ausgebildet sind. In die rohrförmigen Elemente (74) sind Hydraulikkolben (75) eingepasst, an deren Unterseite sich ein Kugelelement (46), allseitig beweglich und geeignet gelagert, befindet. Mittels Pumpe und Zuführung wird durch eine Öffnung (76) das Hydraulikmedium in einen Zylinderraum (77) gefördert. Dabei wird der Untersatz (45) mit der Beladung angehoben, so dass die Kugelelemente (46) auf dem Boden (78) allseitig verfahrbar werden und der Untersatz (45) mit der Beladung schnell sowie exakt in die Befüllposition gebracht werden kann. In der Befüllposition wird der Untersatz (45) wieder abgesenkt und steht nunmehr fest auf dem Boden (78). Auf Anlagen, wie Förderbänder, Rollengänge u.ä., kann also verzichtet werden. Damit entfallen bei mobilen Abfallkonditionierungsanlagen auch erhebliches Transportgewicht sowie generell zumindest teilweiser Dekontaminationsaufwand. Es ist zweckmässig, den Hydraulikantrieb über eine gemeinsame Ringleitung mit den Kugelelementen (46) zu verbinden.

Das Versenken der Kugelelemente (46) kann jedoch auch auf mechanische oder elektrische Weise erfolgen, obwohl sich die hydraulische Verstellung als besonders günstig herausgestellt hat.

Besonders vorteilhaft sind auch die ringförmige Ausbildung des Untersatzes (45) sowie die Verwendung von drei versenkbaren Kugelelementen (46) auf der Bodenfläche (79) des Untersatzes (45).

Nach dem Befüllen der Endlagerbehälter (8) setzt die Deckelaufsetzvorrichtung (51) mittels einer Greifeinrichtung (56) den Enddeckel (80) auf den Endlagerbehälter (8). Die Zentrierung erfolgt mit geeigneten Einrichtungen fernbedient, ebenso das Verschliessen. Die Greifeinrichtung (56) arbeitet vorzugsweise mittels Sauger oder auf magnetische Weise. Die Deckelaufsetzvorrichtung (51) wird durch Antriebe positioniert. Da die Befüllstationen (57, 58) untereinander und gegen die Umgebung den Strahlenschutzerfordernissen entsprechend durch teilweise variable Abschirmwände (81) weitgehend abgeschirmt werden können, kann die Positionierung fallweise auch manuell erfolgen.

## Patentansprüche

1. Mobile Vorrichtung zur Konditionierung bioschädlicher, insbesondere radioaktiver Abfälle, bestehend aus einem Arbeitsraum mit von variablen Abschirmungen umgebenen Behältern zur Aufnahme und Dosierung der Abfälle, der einen in einen Sumpf auslaufenden schrägen Boden besitzt, Förder- und Überwachungseinrichtungen für die Abfälle und die Zusatzstoffe, Abfüllstationen zur Befüllung der Endlagerbehälter und einer programmierbaren Steuerung, dadurch gekennzeichnet, dass die Ankupplung der mit einem eingebauten Rührer versehenen Endlagerbehälter (8) an den Rührerantrieb der Anlage mittels eines Hubschlittens (9) erfolgt, der ein Antriebsaggregat (10), eine Kupplung (11) für den Rührer, eine Abfallzufuhrleitung (12), eine Abluftleitung (13), eine Positioniereinrichtung (14) und Arretierstifte (15) trägt, wobei als Kupplung (11) für den Rührer ein Flacheisen (31) mit mehreren Mitnehmerbolzen (32) und einem Zentrierstift (33) verwendet wird, und die Öffnungen der Abfallszuführungsleitung (12) und der Abluftleitung (13) durch Schwenkpfannen (25), die über Federn (26) und Kurvennuten (27) mit dem Hubschlitten (9) schwenkbar verbunden sind, freigegeben und verschlossen werden.

2. Vorrichtung nach Anspruch 1, dadurch gekennzeichnet, dass die Behälter (5, 6) zur Aufnahme und Dosierung der Abfälle so angeordnet sind, dass der eine Behälter (5) bei entsprechender Befüllung als Abschirmung für den anderen Behälter (6) wirkt.

3. Vorrichtung nach Ansprüchen 1 und 2, dadurch gekennzeichnet, dass die Behälter (5, 6) doppelwandig mit einem zwischen den Wandungen (20, 21) liegenden befüllbaren Hohlraum (22) ausgebildet sind.

4. Vorrichtung nach Ansprüchen 1 bis 3, dadurch gekennzeichnet, dass der befüllbare Hohlraum (22) in mehrere Kammern (23) unterteilt ist.

5. Vorrichtung nach Ansprüchen 1 bis 4, dadurch gekennzeichnet, dass die Abfallzufuhrleitung (12) und die Abluftleitung (13) mit Dichtungen (28) versehen sind, die mittels Federn (29) auf einem Zwischendeckel (30) gepresst werden.

6. Vorrichtung nach Ansprüchen 1 bis 5, dadurch gekennzeichnet, dass die Schwenkpfannen (25) zum Verschliessen der Abfallzufuhr- (12) und Abluftleitung (13) pneumatisch an die Dichtungen (28) angepresst werden.

7. Vorrichtung nach Ansprüchen 1 bis 6, dadurch gekennzeichnet, dass die Arretierstifte (15) am Hubschlitten (9) verschiebbar angebracht sind.

8. Vorrichtung nach Ansprüchen 1 bis 7, dadurch gekennzeichnet, dass das Rohr (34) der Abfallzuführungsleitung (12) zusätzlich ein Kegelventil (35) mit einem Schaft (36) enthält, welcher über eine dichte Durchführung (37) aus dem Rohr (34) herausgeführt wird und axial über einen Antrieb (38) beweglich ist.

9. Vorrichtung nach Ansprüchen 1 bis 8, dadurch gekennzeichnet, dass die Enlagerbehälter (8) während der Befüllung auf einem Transportfahrzeug (44) stehen, dessen Untersatz (45) mehrere versenkbare Kugelelemente (46) enthält.

10. Vorrichtung nach Ansprüchen 1 bis 9, dadurch gekennzeichnet, dass sie eine Endlagerfassdeckelaufsetzeinrichtung (51) mit einer Greifeinheit (56) enthält.

11. Vorrichtung nach Ansprüchen 1 bis 10, dadurch gekennzeichnet, dass die Steuerung des Arbeitsprogrammes über ein Bedienungspult (52) erfolgt, das vom Arbeitsraum (2) räumlich getrennt und mit diesem über flexible Kabel (53) verbunden ist.

12. Vorrichtung nach Ansprüchen 1 bis 11, dadurch gekennzeichnet, dass das Antriebsaggregat (10) für den eingebauten Rührer (54) des Endlagerbehälters (8) mit einem Kraftmessgerät (55) in Verbindung steht.

## Claims

1. A mobile apparatus for conditioning biologically harmful, more particularly radioactive waste consisting of a working room having containers, surrounded by variable shields, for accommodating and metering the waste, which working area has a sloping base running into a sump, conveying and control devices for the waste and the additives, filling stations for filling the ultimate storage containers and programmable controls, characterised in that the ultimate storage container (8) which is provided with a built-in agitator is coupled to the agitator drive mechanism of the unit by a sliding hoist (9) which supports a drive mechanism (10), a coupler (11) for the agitator, a waste supply pipe (12), an exhaust air pipe (13), a positioning device (14) and retention pins (15), a flat iron sheet (31) having several driving bolts (32), and a central pin (33) being used as the coupler (11) for the agitator, and the openings of the waste supply pipe (12) and the exhaust air pipe (13) are opened and closed by swivelling cups (25), which are connected in a swivelling manner to the sliding hoist (9) by springs (26) and curved grooves (27).

2. An apparatus according to claim 1, characterised in that the containers (5, 6) for accommodating and metering the waste are arranged such that one container (5), when suitably filled, acts as a shield for the other container (6).

3. An apparatus according to claims 1 and 2, characterised in that the containers (5, 6) are double-walled and have a fillable cavity (22) between the walls (20, 21).

4. An apparatus according to claims 1 to 3, characterised in that the fillable cavity (22) is divided into several chambers (23).

5. An apparatus according to claims 1 to 4, characterised in that the waste supply pipe (12) and the exhaust air pipe (13) are provided with gaskets (28) which are pressed onto an intermediate cover (30) by springs (29).

6. An apparatus according to claims 1 to 5, characterised in that the swivelling cups (25) are pneumatically pressed onto the gaskets (28) to seal the waste supply pipe (12) and the exhaust air pipe (13).

7. An apparatus according to claims 1 to 6, characterised in that the retaining pins (15) are positioned in a moveable manner on the sliding hoist (9).

8. An apparatus according to claims 1 to 7, characterised in that the pipe (34) of the waste supply pipe (12) additionally contains a ball valve (35) having a shaft (36), which shaft is passed via a tight passage (37) out of the pipe (34) and is axially moveable via a drive mechanism (38).

9. An apparatus according to claims 1 to 8, characterised in that the ultimate storage container (8) stands on a transport vehicle (44) during filling, the base (45) of which surrounds several recessed spherical elements (46).

10. An apparatus according to claims 1 to 9, characterised in that it contains an apparatus (51) for placing the cover on the ultimate storage container, having a gripping unit (56).

11. An apparatus according to claims 1 to 10, characterised in that the operating programme is controlled via a control console (52) which is spatially separated from the working area (2) and is connected thereto via flexible cables (53).

12. An apparatus according to claims 1 to 11, characterised in that the drive mechanism (10) for the built-in agitator (54) of the ultimate storage container (8) is connected to a force-measuring device (55).

## Revendications

1. Dispositif mobile pour le conditionnement de déchets, en particulier radio-actifs, nuisibles à la vie, constitué d'une chambre d'opération comportant des récipients entourés de blindages variables pour recevoir et doser les déchets, et possédant un plateau oblique qui se termine dans un fond ou bassin et des installations d'alimentation et de surveillance pour les déchets et substances accessoires, des stations de remplissage des récipients de stockage définitif, et un système de commande programmable, dispositif caractérisé en ce que l'accouplement des récipients de stockage définitif (8), pourvus d'un agitateur incorporé, avec l'organe moteur d'agitateur de l'installation s'opère au moyen d'un chariot de levage (9) qui porte un groupe moteur (10), un embrayage (11) pour l'agitateur, une conduite d'amenée des déchets (12), une conduite d'évacuation d'air (13), un dispositif de mise en place (14), et des chevilles d'arrêt (15) où l'on utilise, comme embrayage pour l'agitateur (11), un fer plat (31) avec plusieurs goujons entraîneurs (32) et une broche de centrage (33), les ouvertures de la conduite d'amenée (12) des déchets et de l'évacuation d'air (13) étant ouvertes et fermées par des volets tournants (25), qui sont reliés avec le chariot de levage (9), de façon à pouvoir tourner, au moyen de ressorts (26) et de gorges courbes (27).

2. Dispositif suivant la revendication 1, caractérisé en ce que les récipients (5, 6) de réception et de dosage des déchets sont disposés de telle façon que l'un des récepteurs (5), quand il est chargé convenablement, sert de blindage pour l'autre récipient (6).

3. Dispositif suivant l'une des revendications 1 et 2, caractérisé en ce que les récipients (5 et 6) sont à double paroi, en laissant entre les parois (20, 21) un espace vide (22) que l'on peut remplir.

4. Dispositif suivant les revendications 1 à 3, caractérisé en ce que l'espace vide (22) remplis- sable est divisé en plusieurs chambres (23).

5. Dispositif suivant les revendications 1 à 4, caractérisé en ce que la conduite d'amenée (12) des déchets, et la conduite (13) d'évacuation d'air sont pourvues de joints étanches (28) qui sont serrés au moyen de ressorts (29) sur un couvercle intermédiaire (30).

6. Dispositif suivant les revendications 1 à 4, caractérisé en ce que les volets tournants (25), destinés à fermer les conduites d'amenée (12) des déchets et d'évacuation d'air (13), sont serrés pneumatiquement sur les joints (28).

7. Dispositif suivant les revendications 1 à 6, caractérisé en ce que les broches d'arrêt (15) sont montées mobiles sur le chariot de levage (9).

8. Dispositif suivant les revendications 1 à 7, caractérisé en ce que le tube (34) de la conduite d'amenée des déchets (12) contient supplémentairement une soupape à pointeau (35) comportant une tige (36) qui sort du tube (34) par un passage étanche (37) et qui est mobile axialement par l'intermédiaire d'un entraînement (38).

9. Dispositif suivant les revendications 1 à 9, caractérisé en ce que les récipients de stockage définitif (8) reposent pendant leur chargement, sur un véhicule de transport (44), dont le plateau (45) contient plusieurs éléments (46) à billes, escamotables.

10. Dispositif suivant les revendications 1 à 9, caractérisé en ce qu'il comprend un appareil de pose du couvercle des fûts de stockage définitif (51) comportant un organe de prise (56).

11. Dispositif suivant les revendications 1 à 10, caractérisé en ce que la commande du programme de travail est effectuée à partir d'un pupitre de commande (52) qui est séparé, dans l'espace, de la chambre de travail et qui est relié avec cette dernière par un câble flexible (53).

12. Dispositif suivant les revendications 1 à 11, caractérisé en ce que le groupe moteur (10) destiné à l'agitateur (54) incorporé du récipient de stockage définitif (8) est en liaison avec un appareil (55) capteur de force.
